# EUROPÄISCHE PATENTSCHRIFT

(11) **EP 1 035 241 B1**
(45) Veröffentlichungstag und Bekanntmachung des Hinweises auf die Patenterteilung: **06.08.2003**
(21) Anmeldenummer: 00103218.4
(22) Anmeldetag: 17.02.2000
(51) Int. Cl.: D01H 4/10

(54) **Spinnrotor mit Identifikationskennzeichnung**
Spinning rotor with identification mark
Rotor de filage avec marquage d'identification

(30) Priorität: 09.03.1999 DE 19910275
(43) Veröffentlichungstag der Anmeldung: 13.09.2000
(73) Patentinhaber: W. Schlafhorst & Co., 41061 Mönchengladbach (DE)
(72) Erfinder: Wassenhoven, Heinz-Georg, 41065 Mönchengladbach (DE); Schlömer, Bert, 52525 Heinsberg (DE); Grecksch, Hans, 41179 Möchengladbach (DE); Riede, Brigitte, 41189 Mönchengladbach (DE); Klaczynski, Elisabeth, 41189 Mönchengladbach (DE)

(56) Entgegenhaltungen:
- DE-A- 19 755 060
- US-A- 4 150 530

## Beschreibung

Die Erfindung betrifft einen Spinnrotor mit Identifikationskennzeichnung gemäß dem Oberbegriff des Anspruches 1.

Zu Wartungs- und Kontrollzwecken müssen die Spinnrotoren einer Offenend-Spinnmaschine leicht zugänglich und überprüfbar sein. Wenn ein Spinnrotor einer üblicherweise als Spinnstelle ausgebildeten Spinnvorrichtung kontrolliert, ausgebaut oder ausgewechselt werden soll, wird das Deckelgehäuse beziehungsweise das Verdeck der Spinnvorrichtung bis zu einer Aufklappstellung geöffnet. Dies geschieht zum Beispiel dann, wenn vermutet wird, daß ein Fehler oder eine Störung durch den Spinnrotor verursacht wird, weil ein Anspinner zu oft wiederholt wird oder in kurzer Zeit unerwünscht viele Reinigungsschnitte erfolgen. Nach dem Öffnen der Spinnbox kann auf den Spinnrotor zugegriffen werden. Vor dem Berühren des aus der Sicht der Bedienungsperson vorne liegenden Rotortellers muß sich die Bedienungsperson jedoch unbedingt vergewissern, daß der Spinnrotor tatsächlich stillsteht. Stillstand wird eindeutig dadurch signalisiert, daß bei stillstehendem Spinnrotor eine aufgetragene Markierung am Rotorteller unbewegt sichtbar ist. Bei den hohen Drehzahlen laufender Spinnrotoren ist schon das bloße Vorhandensein einer solchen Markierung für das Auge nicht mehr erkennbar. Ist keine stillstehende Markierung zu sehen, kann das sowohl bedeuten, daß der Rotorteller noch rotiert als auch, daß der Rotorteller stillsteht, aber keine Markierungen vorhanden sind. Um sicherzugehen, daß nicht in einen laufenden Spinnrotor gegriffen wird, läßt die Bedienungsperson zur Sicherheit noch weitere Zeit vergehen. Diese Situation führt entweder zu unerwünschten Wartezeiten oder zu Sicherheitsrisiken. Sofern sich herausgestellt hat, daß solche Markierungen nicht vorhanden sind, trägt die Bedienungsperson diese häufig selbst zum Beispiel mit einem Filzstift in Form eines Striches auf den Rotorteller auf. Die so aufgetragenen Markierungen müssen jedoch bald wieder nachgezogen werden, da sie verblassen oder durch den Reinigungskopf des Anspinnwagens abgerieben werden können. Als Grundlage für eine sichere und eindeutige Aussage, ob die richtige Spinnrotortype in der Spinnvorrichtung eingesetzt ist, sind derartige als Strich ausgeführte Markierungen jedoch ungeeignet. Für eine solche Typenüberprüfung muß der komplette Spinnrotor daher üblicherweise aus der Spinnvorrichtung entnommen werden und kann dann nach visueller Überprüfung einer Typenklasse zugeordnet werden. Handelt es sich dabei um die richtige Spinnrotortype, wird der Spinnrotor nach der Kontrolle wieder eingebaut. Dieses Verfahren ist lästig und zeitraubend.

Die gattungsbildende nicht vorveröffentlichte DE 197 55 060 beschreibt einen Spinnrotor mit einer Identifikationsmarkierung, die entweder aus einem im Bereich des Rotortellers angeordneten Strichcode oder einem elektronischen Informationsträger, zum Beispiel einem Transponder besteht. Die Markierung wird mittels einer Sensorik detektiert und ein Betrieb mit ungeeigneten Spinnrotoren verhindert. Die Markierungen können während des Betriebes mittels der Sensorik auch der Drehzahlmessung dienen. Derartige Markierungen sind ebenfalls für eine visuelle Kontrolle des Rotortyps ungeeignet, da sich für die Bedienungsperson kein ausreichender Hinweis ableiten läßt, um welchen Spinnrotortyp es sich handelt. Auch bei Spinnrotoren mit Strichcodes oder Transpondern muß dann der oben beschriebene Ausbau vorgenommen werden.

Der Erfindung liegt die Aufgabe zugrunde, die Identifikation von Spinnrotoren zu verbessern.

Diese Aufgabe wird erfindungsgemäß durch einen Spinnrotor mit den Merkmalen des Anspruches 1 gelöst.

Vorteilhafte Ausgestaltungen der Erfindung sind Gegenstand der Unteransprüche.

Eine Ausbildung und Anordnung des Kenzzeichens, durch die der Informationsgehalt des Kennzeichens nach dem Öffnen der ausgebildeten Spinnvorrichtung und während des Stillstandes des Spinnrotors ohne Ausbau visuell erkennbar ist, vermeidet den unnötigen Aus- und Einbau des Spinnrotors. Dies spart Zeit und Kosten und trägt zur Aufrechterhaltung der Produktivität der Spinnvorrichtung bei. Da für die Kontrolle der Rotortype kein Ausbau mehr erforderlich ist, entfällt auch die damit verbundene Verletzungsgefahr beziehungsweise die Gefährdung der Bedienungsperson durch das mögliche Berühren des noch laufenden Rotortellers. Die Sicherheit der Spinnvorrichtung wird erhöht.

Eine Anordnung des Kennzeichens, in der der Fuß des Kennzeichens in Richtung der Öffnung und der Kopf des Kennzeichens in Richtung des größten Außendurchmessers des Rotortellers weist, erleichtert die schnelle Erkennung des Kennzeichens beziehungsweise seines Informationsgehaltes und senkt die Gefahr von Fehlern und Verwechslungen erheblich.

Eine vorteilhafte Anordnung, bei der mindestens zwei Kennzeichen über den Umfang des Rotortellers gleichmäßig verteilt sind, oder eine bevorzugte Ausbildung, bei der in jeder Winkelstellung des Spinnrotors zumindest ein Kennzeichen vollständig erkennbar ist, dienen ebenfalls der leichten und schnellen Erkennung. Mit dieser Anordnung erübrigt sich auch ein sonst möglicherweise noch erforderliches Drehen des Spinnrotors in der Lagerung von Hand aus einer Winkellage, in der das Kennzeichen nicht oder nicht hinreichend erkennbar ist, in eine Winkellage, der das Kennzeichen gut sichtbar ist.

Ein vorzugweise durch Ätzen oder Laserstrahl erzeugtes Kennzeichen ist deutlich erkennbar, außerordentlich beständig sowie präzise und kostengünstig herstellbar. Vorteilhaft ist das Kennzeichen zumindest teilweise eine Beschriftung, bevorzugt eine Typenbezeichnung. Damit kann die Information in der gewohnten Schriftform und mit Typenbezeichnungen erfolgen, die der Bedienungsperson bekannt und geläufig sind.

Das Kennzeichen kann aufgrund seiner Ausführung auch vorteilhaft mittels Sensoreinrichtungen zur Detektion der Drehzahl und Winkellage benutzt werden, wobei die präzisen Kanten gut als Meßpunkt geeignet sind. Zusätzliche Markierungen zur Drehzahlmessung oder zur Ermittlung der Winkellage können dadurch ganz oder teilweise entfallen.

Mit dem erfindungsgemäßen Spinnrotor ist eine einfache und vor allem schnelle Kontrolle der eingesetzten Spinnrotortype möglich, ohne den Rotor aus der Spinnvorrichtung zu entnehmen, da die Kennzeichnung auf einen Blick von vorne lesbar ist. Durch das dauerhaft aufgebrachte Kennzeichen wird die Handhabung beim Anwender erleichtert. Weiterhin ist die visuelle Überprüfung, ob der Spinnrotor nach dem Öffnen der Spinnvorrichtung noch läuft, einfach und sicher möglich. Der erfindungsgemäße Spinnrotor ist bedienerfreundlich und zeitsparend.

Weitere Einzelheiten der Erfindung sind der Figurendarstellung entnehmbar.

Es zeigt:
- Fig. 1: einen Spinnrotor mit optischer Markierung,
- Fig. 2: einen Spinnrotor mit visuell lesbarem Kennzeichen auf dem Rotorteller.

Die Fig. 1 zeigt einen Spinnrotor 1 nach dem nicht vorveröffentlichten Stand der Technik mit Rotorschaft 2 und Rotorteller 3. Der Rotorteller 3 trägt eine optisch lesbare Identifikationsmarkierung 4, die als Spinnrotordaten aufweisender Informationsträger in Form eines Strichcodes 5 ausgebildet und in der DE 197 55 060 ausführlich erläutert ist. Mit einer derartigen Identifikationsmarkierung 4 muß der Spinnrotor 1 jedoch, wie bereits im Vorhergehenden erläutert, bei einer visuellen Kontrolle der Spinnrotortype ausgebaut werden, da die Bedienungsperson aus der Identifikationsmarkierung 4 keine ausreichenden Hinweise auf die Spinnrotortype erhält.

Fig. 2 zeigt einen Spinnrotor 6 mit Rotorschaft 7 und Rotorteller 8, der aber im Unterschied zum in der Fig. 1 dargestellten Spinnrotor 1 anstelle eines Strichcodes 5 ein Kennzeichen 9 auf dem Rotorteller 8 trägt, dessen Informationsgehalt nach dem Öffnen der als Spinnbox ausgebildeten Spinnvorrichtung und während des Stillstandes des Spinnrotors 6 ohne Ausbau visuell erkennbar ist. Dieses Öffnen wird beispielsweise vorgenommen, wenn der Spinnrotor 6 kontrolliert werden soll. Dazu wird das Deckelgehäuse der Spinnvorrichtung um eine Schwenkachse nach vorne gekippt. Der konstruktive Aufbau derartiger Deckelgehäuse und die Anordnung von Spinnrotoren ist im Prinzip bekannt, u.a. aus dem Bedienungshandbuch "AUTOCORO" der Anmelderin, und ist daher hier aus Vereinfachungsgründen nicht dargestellt und nicht näher erläutert. Der Rotorteller 8 ist nach dem Öffnen des Deckelgehäuses einer visuellen Kontrolle ohne weiteren Ausbauaufwand und ohne unnötigen Zeitverlust offen zugänglich. Das als Kombination von Bildzeichen und Beschriftung 10 in Form einer Typenbezeichnung ausgebildete Kennzeichen 9 gibt in der dargestellten Anordnung auf dem Rotorteller 8 leicht und sofort erkennbar die von der Bedienungsperson benötigte Information.

Im Rahmen der Erfindung ist eine Vielzahl von weiteren Ausführungsformen des Kennzeichens 9 möglich.

## Patentansprüche

1. Spinnrotor mit Identifikationskennzeichnung, der in einer Spinnvorrichtung einer Offenend-Spinnmaschine gelagert ist und auf der Oberfläche des Außenumfanges des Rotortellers (8) im Bereich vom Rand der Öffnung bis zum größten Außendurchmesser als Kennzeichnung mindestens ein optisches Kennzeichen (9) trägt, das als spinnrotortypisierende Daten aufweisender Informationsträger ausgeführt ist,
**dadurch gekennzeichnet,**
**daß** das Kennzeichen (9) derart ausgebildet und angeordnet ist, daß der Informationsgehalt des Kennzeichens (9) nach dem Öffnen der vorzugsweise als Spinnbox ausgebildeten Spinnvorrichtung und während des Stillstandes des Spinnrotors (6) ohne Ausbau für die Bedienungsperson visuell erkennbar ist.

2. Spinnrotor nach Anspruch 1, **dadurch gekennzeichnet, daß** der Fuß des Kennzeichens (9) in Richtung der Öffnung und der Kopf des Kennzeichens (9) in Richtung des größten Außendurchmessers des Rotortellers (8) weist.

3. Spinnrotor nach Anspruch 1 oder 2, **dadurch gekennzeichnet, daß** mindestens zwei Kennzeichen (9) über den Umfang des Rotortellers (8) gleichmäßig verteilt angeordnet sind.

4. Spinnrotor einem der vorhergehenden Ansprüche, **dadurch gekennzeichnet, daß** in jeder Winkelstellung des Spinnrotors (6) zumindest ein Kennzeichen (9) vollständig erkennbar ist.

5. Spinnrotor nach einem der vorhergehenden Ansprüche, **dadurch gekennzeichnet, daß** das Kennzeichen (9) durch Ätzen oder Laserstrahl erzeugt ist.

6. Spinnrotor nach einem der vorhergehenden Ansprüche, **dadurch gekennzeichnet, daß** das Kennzeichen (9) zumindest teilweise eine bevorzugt als Typenbezeichnung ausgeführte Beschriftung ist.

7. Spinnrotor nach einem der vorhergehenden Ansprüche , **dadurch gekennzeichnet, daß** das Kennzeichen (9) zur Detektion der Drehzahl und der Winkellage des Spinnrotors (6) benutzt wird.

## Claims

1. Spinning rotor with identification indicia, which is mounted in a spinning device of an open-end spinning machine and carries at least one visual identification mark (9) as indicia on the surface of the outer circumference of the rotor cup (8) in the region of the edge of the opening up to the maximum external diameter, the visual mark (9) being configured as an information carrier comprising spinning rotor-standardising data, **characterised in that** the identification mark (9) is designed and arranged in such a way that the information content of the identification mark (9) is visually readable by the operator without removal, after the spinning device, preferably designed as a spinning box, is opened and while the spinning rotor (6) is stopped.

2. Spinning rotor according to claim 1, **characterised in that** the base of the identification mark (9) points in the direction of the opening and the head of the identification mark (9) points in the direction of the maximum external diameter of the rotor cup (8).

3. Spinning rotor according to claim 1 or 2, **characterised in that** at least two identification marks (9) are uniformly distributed about the circumference of the rotor cup (8).

4. Spinning rotor according to any of the preceding claims, **characterised in that** at least one identification mark (9) is completely visible in any angular position of the spinning rotor (6).

5. Spinning rotor according to any of the preceding claims, **characterised in that** the identification mark (9) is formed by etching or laser beam.

6. Spinning rotor according to any of the preceding claims, **characterised in that** the identification mark (9) is at least partially an inscription preferably configured as a type marking.

7. Spinning rotor according to any of the preceding claims, **characterised in that** the identification mark (9) is used to detect the speed and angular position of the spinning rotor (6).

## Revendications

1. Rotor de filage avec marque d'identification qui est monté dans un dispositif de filage d'un métier à filer à fibre libérée et qui porte en tant que marque sur la surface du pourtour extérieur de la base (8) du rotor, dans la zone allant du bord de l'ouverture jusqu'au diamètre extérieur maximal, au moins une marque visuelle (9) qui est réalisée en tant que support d'informations mentionnant les données caractéristiques du rotor de filage, **caractérisé en ce que** la marque (9) est conçue et placée de telle manière que le contenu informatif de la marque (9) soit lisible après l'ouverture du dispositif de filage réalisé de préférence en tant que turbine et pendant l'immobilisation du rotor de filage (6) sans que l'opérateur ait à démonter quoique ce soit.

2. Rotor de filage selon la revendication 1, **caractérisé en ce que** le bas de la marque (9) pointe vers l'ouverture et le haut de la marque (9) vers le diamètre extérieur maximal de la base (8) du rotor.

3. Rotor de filage selon la revendication 1 ou 2, **caractérisé en ce qu'**au moins deux marques (9) sont uniformément réparties sur le pourtour de la base (8) du rotor.

4. Rotor de filage selon l'une des revendications précédentes, **caractérisé en ce qu'**au moins une marque (9) est entièrement visible quelle que soit la position angulaire du rotor de filage (6).

5. Rotor de filage selon l'une des revendications précédentes, **caractérisé en ce que** la marque (9) est réalisée par gravure ou à l'aide d'un rayon laser.

6. Rotor de filage selon l'une des revendications précédentes, **caractérisé en ce que** la marque (9) est au moins en partie une inscription réalisée de préférence en tant que code de désignation.

7. Rotor de filage selon l'une des revendications précédentes, **caractérisé en ce que** la marque (9) est utilisée pour détecter la vitesse de rotation et la position angulaire du rotor de filage (6).
